# EUROPÄISCHE PATENTSCHRIFT

(11) **EP 3 011 999 B1**
(45) Veröffentlichungstag und Bekanntmachung des Hinweises auf die Patenterteilung: **16.08.2017**
(21) Anmeldenummer: 14190250.2
(22) Anmeldetag: 24.10.2014
(51) Int. Cl.: A62C 99/00

(54) **System und Verfahren zur Sauerstoffreduzierung in einem Zielraum**
System and method for reducing the oxygen in a target space
Système et procédé de réduction d'oxygène dans un espace cible

(43) Veröffentlichungstag der Anmeldung: 27.04.2016
(73) Patentinhaber: Amrona AG, 6304 Zug (CH)
(72) Erfinder: Wagner, Ernst-Werner, 29308 Winsen/Aller (DE)
(74) Vertreter: Rupprecht, Kay

(56) Entgegenhaltungen:
- EP-A1- 2 233 175
- US-A1- 2003 226 669
- US-A1- 2009 038 811

## Beschreibung

Die Erfindung betrifft ein System zur Sauerstoffreduzierung in einem Zielraum, insbesondere zum Zwecke der Brandbekämpfung oder Brandverhütung.

Die Erfindung betrifft insbesondere ein System zur Sauerstoffreduzierung, wobei das System einen umschlossenen Pufferraum aufweist, der strömungsmäßig mit dem Zielraum verbindbar oder verbunden ist zum bedarfsweisen Einleiten von zumindest einem Teil der Raumluft des Pufferraums in den Zielraum. Darüber hinaus weist das System eine dem Pufferraum zugeordnete Sauerstoffreduzierungsanlage auf, die ausgelegt ist, einen im Vergleich zur normalen Umgebungsluft reduzierten Sauerstoffgehalt in der Raumatmosphäre des Pufferraums einzustellen und zu halten, so dass der Sauerstoffgehalt in der Raumatmosphäre des Pufferraums niedriger ist als der Sauerstoffgehalt in der Raumatmosphäre des Zielraums.

Die Erfindung betrifft ferner ein Verfahren zur Sauerstoffreduzierung in einem Zielraum, insbesondere zum Zwecke der Brandbekämpfung oder Brandverhütung. Hierzu ist verfahrensgemäß vorgesehen, dass in der Raumatmosphäre eines umschlossenen Pufferraums, der strömungsmäßig mit dem Zielraum verbindbar oder verbunden ist, mit Hilfe einer dem Pufferraum zugeordneten Sauerstoffreduzierungsanlage einen im Vergleich zur normalen Umgebungsluft reduzierten Sauerstoffgehalt einzustellen und zu halten. Hierbei ist der Sauerstoffgehalt in der Raumatmosphäre des Pufferraums niedriger als der Sauerstoffgehalt in der Raumatmosphäre des Zielraums. Systeme zur Sauerstoffreduzierung der eingangs genannten Art sind dem Prinzip nach aus dem Stand der Technik bekannt, siehe z.B. US 2003/226669 A1. Beispielsweise ist bereits bekannt, einem Raum eine Sauerstoffreduzierungsanlage zuzuordnen und durch diese Anlage den Sauerstoffgehalt in der Raumluft des Raumes zu reduzieren. Außerdem ist bereits bekannt, zur Brandverhütung mittels einer solchen Sauerstoffreduzierungsanlage den Sauerstoffgehalt in einem Raum oder in mehreren Räumen dauerhaft, beispielsweise auf einem Wert zwischen 13 Vol.-% und 18 Vol.-% zu reduzieren.

Wenn die Räume deutlich unterschiedliche Größen aufweisen, besteht die Gefahr, dass die für den größeren Raum dimensionierte Sauerstoffreduzierungsanlage nicht geeignet ist, einen definierten Sauerstoffgehalt im kleineren Raum einzustellen und zu halten. Der Brandschutz im kleineren Raum muss entweder mit einer stationären Feuerlöschanlage oder mit einer weiteren Sauerstoffreduzierungsanlage realisiert werden.

Im praktischen Gebrauch hat sich jedoch gezeigt, dass insbesondere bei kleineren Räumen, wie z.B. Technikräumen, die größeren Lagerhallen etc. zugeordnet sind, die Vorsehung einer stationären Feuerlöschanlage oder einer weiteren Sauerstoffreduzierungsanlage ineffizient und teuer ist.

Der vorliegenden Erfindung liegt die Aufgabe zugrunde, ein System zur Sauerstoffreduzierung der eingangs genannten Art dahingehend weiterzubilden, dass ein an einem größeren Raum angrenzenden kleineren Zielraum effizient, insbesondere kosteneffizient, vor Bränden geschützt werden kann.

Des Weiteren soll ein entsprechend optimiertes Verfahren zur Sauerstoffreduzierung in einem Zielraum zum Zwecke der Brandbekämpfung oder Brandverhütung angegeben werden.

Im Hinblick auf die Vorrichtung wird die der Erfindung zugrundeliegende Aufgabe erfindungsgemäß durch den Gegenstand des unabhängigen Patentanspruchs 1 gelöst. Im Hinblick auf das Verfahren wird die der Erfindung zugrundeliegende Aufgabe durch den Gegenstand des nebengeordneten Patentanspruchs 8 gelöst. Vorteilhafte Weiterbildungen des erfindungsgemäßen Systems sind in den abhängigen Patentansprüchen angegeben.

Demnach wird erfindungsgemäß insbesondere ein System zur Sauerstoffreduzierung in einem Zielraum, insbesondere zum Zwecke der Brandbekämpfung oder Brandverhütung angegeben, wobei das System einen umschlossenen Pufferraum aufweist, der strömungsmäßig mit dem Zielraum verbindbar oder verbunden ist zum bedarfsweisen Einleiten von zumindest einem Teil der Raumluft des Pufferraums in den Zielraum. Das System weist außerdem eine dem Pufferraum zugeordnete Sauerstoffreduzierungsanlage zum Einstellen und Halten eines im Vergleich zur normalen Umgebungsluft reduzierten Sauerstoffgehaltes in der Raumatmosphäre des Pufferraums auf, so dass der Sauerstoffgehalt in der Raumatmosphäre des Pufferraums niedriger ist als der Sauerstoffgehalt in der Raumatmosphäre des Zielraums. Weiterhin weist das System eine Einrichtung zum bedarfsweisen Einleiten von Raumluft aus dem Pufferraum in den Zielraum auf. Das Verhältnis zwischen den Raumvolumina des Pufferraums und des Zielraums ist einerseits derart gewählt und andererseits ist vor dem Einleiten von Raumluft aus dem Pufferraum in den Zielraum der Sauerstoffgehalt in der Raumatmosphäre des Pufferraums im Vergleich zum Sauerstoffgehalt der normalen Umgebungsluft derart reduziert, dass nach dem Einleiten von Raumluft aus dem Pufferraum in den Zielraum der Sauerstoffgehalt in der Raumatmosphäre des Zielraums unter einen vorgegebenen Wert sinkt und der Sauerstoffgehalt der Raumatmosphäre des Pufferraums um höchstens 0,15 Vol.-% steigt.

Mit der erfindungsgemäßen Lösung lassen sich folgende Vorteile erzielen. In der Praxis tritt häufig der Fall auf, dass ein großer Raum, wie z.B. eine Lagerhalle, zum Zwecke der Brandbekämpfung oder Brandverhütung inertisiert wird. Inertisierung bedeutet, dass der Sauerstoffgehalt im Vergleich zum Sauerstoffgehalt normaler Umgebungsluft reduziert wird. Eine solche Reduzierung hat zur Folge, dass ein Brand, der immer Sauerstoff benötigt, gelöscht oder die Entstehung eines solchen Brands verhindert wird. Einer solchen Lagerhalle ist demgemäß im Regelfall eine Sauerstoffreduzierungsanlage zugeordnet. Diese Sauerstoffreduzierungsanlage sorgt dafür, dass in der Lagerhalle bedarfsweise oder dauerhaft ein Sauerstoffgehalt eingestellt wird, der unterhalb des Sauerstoffgehalts von normaler Umgebungsluft liegt.

Einer solchen Lagerhalle ist oftmals ein oder mehrere kleinere Räumlichkeiten zugeordnet. Bei diesen Räumlichkeiten kann es sich um Technikräume, Betriebsräume von Sauerstoffreduzierungsanlagen, EDV- oder Serverräume, Kommissionierräume, Aufbewahrungsräume oder ähnlichen handeln. Derartige Räumlichkeiten werden im Normalfall häufig von Mitarbeitern etc. frequentiert. Auch diese Räume enthalten Brandlasten (Waren, Technik ...) und müssen vor Bränden geschützt werden. Im Regelfall ist zu diesem Zweck ein weiteres Brandverhütungssystem vorgesehen. Ein solches zusätzliches System sorgt naturgemäß für weiteren Aufwand und für weitere Kosten.

Erfindungsgemäß ist keine zusätzliche Anlage notwendig, sondern es kann die Raumluft des Pufferraums, deren Sauerstoffgehalt niedriger ist als der Sauerstoffgehalt der normalen Umgebungsluft genutzt werden, um im Bedarfsfall den Sauerstoffgehalt im Zielraum abzusenken. Daher muss erfindungsgemäß keine weitere, dem kleineren Raum (Zielraum) zugeordnete Löschanlage bzw. Sauerstoffreduzierungsanlage vorgesehen werden. Lediglich eine Einrichtung zum bedarfsweisen Einleiten von Raumluft aus dem Pufferraum in den Zielraum ist notwendig. Diese Lösung stellt somit eine wesentliche Vereinfachung und Kostenreduktion im Vergleich zu bestehenden Systemen dar.

Gemäß der Erfindung wird das Volumen des Pufferraums und das Volumen des Zielraums derart gewählt, dass der Pufferraum deutlich größer als der Zielraum ist. Hierbei wird die Erkenntnis ausgenutzt, dass beim Einleiten von Raumlauft aus dem Pufferraum in den Zielraum bei optional gleichzeitiger Frischluftzufuhr in den Pufferraum zum Zwecke des Druckausgleichs und damit verbunden dem Anstieg des Sauerstoffgehalts im Pufferraum der Sauerstoffgehalt im Pufferraum nur in einem Maße steigt, dass eine Brandbekämpfung bzw. Brandverhütung im Pufferraum nach wie vor gewährleistet ist.

Beispielsweise beträgt das Volumen eines solchen Pufferraums 200.000 bis 600.000 m³ und das Volumen eines Zielraumes 1.000 bis 2.000 m³. Somit ist der Pufferraum 100- bis 600-mal größer als der Zielraum. Der Sauerstoffgehalt im Pufferraum ist niedriger als der Sauerstoffgehalt der normalen Umgebungsluft, z.B. 14 Vol.-%. Im Zielraum herrscht hingegen normale Atmosphäre, d.h. 20,9 Vol.-% 02. Durch ein solches Verhältnis der Raumvolumina und der Sauerstoffkonzentrationen lässt sich erreichen, dass die Sauerstoffkonzentration im Pufferraum höchstens um 0,15 Vol.-% steigt, wenn Raumluft aus dem Pufferraum so lange in den Zielraum eingeleitet wird, bis der Sauerstoffgehalt im Zielraum unter einen vorgegebenen Wert, z.B. bis 15,5 Vol.-%, sinkt. Somit wird die Erkenntnis ausgenutzt, dass bei einem großen Verhältnis zwischen den Volumina des Pufferraums und des Zielraums eine einzige Sauerstoffreduzierungsanlage ausreicht, um sowohl eine Dauerinertisierung im Pufferraum wie auch eine Inertisierung im Zielraum zur Brandbekämpfung bzw. Brandverhütung im Bedarfsfall zu ermöglichen.

Gemäß einem Aspekt der Erfindung weist die Einrichtung zum bedarfsweisen Einleiten von Raumluft aus dem Pufferraum in den Zielraum einen mit dem Pufferraum einerseits und dem Zielraum andererseits strömungsmäßig verbundenen oder verbindbaren Ventilator oder Gebläse auf.

Ein solcher Ventilator bzw. ein solches Gebläse wird verwendet, um bei Bedarf Luft aus dem Pufferraum in den Zielraum einzuleiten. Selbstverständlich ist ein solcher Ventilator oder ein solches Gebläse wesentlich einfacher zu realisieren als den Zielraum mit einer weiteren Löschvorrichtung bzw. Sauerstoffreduzierungsanlage zu versehen. Auch können zu diesem Zweck mehrere Ventilatoren oder mehrere Gebläse verwendet werden.

Gemäß einem weiteren Aspekt der Erfindung weist die Einrichtung zum bedarfsweisen Einleiten von Raumluft aus dem Pufferraum in den Zielraum eine Einrichtung zum bedarfsweisen Öffnen einer strömungsmäßig den Pufferraum mit dem Zielraum verbindenden Öffnung, insbesondere Tür, Schott, Rolltor oder Schleuse, auf.

Durch eine solche Öffnung kann im Bedarfsfall ein Einströmen von Luft aus dem Pufferraum in den Zielraum realisiert bzw. ermöglicht werden.

Die Druckdifferenz zwischen dem Pufferraum und dem Zielraum infolge des Einleitens von Raumluft aus dem Pufferraum in den Zielraum kann durch Leckagen an der Raumhülle ausgeglichen werden, wenn die Raumhülle nicht zu dicht ist.

Gemäß einem weiteren Aspekt der Erfindung ist eine Druckausgleichs-Einrichtung vorgesehen zum Kompensieren einer Druckdifferenz zwischen dem Pufferraum und dem Zielraum infolge des Einleitens von Raumluft aus dem Pufferraum in den Zielraum.

Eine solche Druckausgleichs-Einrichtung kann strömungsmäßig sowohl mit dem Pufferraum als auch mit dem Zielraum verbunden oder verbindbar sein. Die Druckausgleichs-Einrichtung kann strömungsmäßig zusätzlich oder stattdessen mit dem Zielraum und mit der Außenatmosphäre verbunden oder verbindbar sein. Außerdem oder zusätzlich kann die Druckausgleichs-Einrichtung strömungsmäßig mit dem Pufferraum und mit der Außenatmosphäre verbunden oder verbindbar sein.

Eine derartige Druckausgleichs-Einrichtung sorgt dafür, dass in dem Pufferraum und/oder dem Zielraum kein Unterdruck bzw. Überdruck auftritt. Hierbei können beispielsweise Druckentlastungsklappen zum Einsatz kommen. Selbstverständlich sind auch andere Einrichtungen zum Druckausgleich denkbar.

Gemäß einem weiteren Aspekt der Erfindung kann durch die Einleitung von Luft aus dem Pufferraum in den Zielraum der Sauerstoffgehalt im Zielraum auf einen Wert gesenkt werden, der der zur Brandlöschung kritischen Sauerstoffgrenzkonzentration entspricht.

Somit kann durch das Einleiten von Raumluft aus dem Pufferraum in den Zielraum im Zielraum eine wirksame Brandbekämpfung bzw. Brandverhütung realisiert werden. Bei einer solchen Sauerstoffgrenzkonzentration kann es sich beispielsweise um eine Sauerstoffkonzentration von 12 bis 18 Vol.-% handeln. Es ist allerdings auch denkbar, dass ein noch niedrigerer Sauerstoffgehalt im Zielraum erreicht wird. Beispielsweise wurde für Rechenzentren 15,0 Vol.-% 02 als Sauerstoffgrenzkonzentration ermittelt. Falls noch ein Sicherheitsabstand abgezogen wird, kann als Zielkonzentration für Rechenzentren eine Sauerstoffkonzentration von bis zu 13,8 Vol.-% 02 gefordert sein.

Gemäß einem weiteren Aspekt der Erfindung ist dem Zielraum eine Sauerstoffreduzierungsanlage zugeordnet zum Einstellen und Halten eines im Vergleich zur normalen Umgebungsluft reduzierten Sauerstoffgehaltes in der Raumluft des Zielraums.

Zum Beispiel wird die dem Zielraum zugeordnet Sauerstoffreduzierungsanlage relativ klein dimensioniert, so dass der Sauerstoffgehalt im Zielraum auf 18 Vol.-% reduziert wird. Dieser Sauerstoffgehalt entspricht zwar nicht der Sauerstoffgrenzkonzentration aber das Brandrisiko ist reduziert und die Begehung des Zielraumes durch Personen ist ohne große Auflagen der Berufsgenossenschaft oder der Arbeitsmediziner erlaubt.

Hierdurch kann erreicht werden, dass im Zielraum bereits ein reduzierter Sauerstoffgehalt vorherrscht und somit aus dem Pufferraum weniger Raumluft in den Zielraum eingebracht werden muss, um den Sauerstoffgehalt im Zielraum entsprechend der zur Brandlöschung kritischen Sauerstoffgrenzkonzentration abzusenken. Eine Brandbekämpfung im Zielraum kann somit beschleunigt werden bzw. eine Brandverhütung im Zielraum kann somit erleichtert werden. Eine derartige Sauerstoffreduzierungsanlage, die dem Zielraum zugeordnet ist, kann allerdings deutlich kleiner als eine zur vollständigen Brandbekämpfung notwendige Sauerstoffreduzierungsanlage ausgebildet werden, da bedarfsweise Raumluft aus dem Pufferraum zugeführt wird. Somit kann auch durch diesen Aspekt der Erfindung eine Effizienzsteigerung sowie eine Kostenreduktion erreicht werden.

Im Hinblick auf das Verfahren zur Sauerstoffreduzierung in einem Zielraum, insbesondere zum Zwecke der Brandbekämpfung oder Brandverhütung, sind folgende Verfahrensschritte vorgesehen. Zunächst wird in der Raumatmosphäre eines umschlossenen Pufferraums, der strömungsmäßig mit dem Zielraum verbindbar oder verbunden ist, mit Hilfe einer dem Pufferraum zugeordneten Sauerstoffreduzierungsanlage eine im Vergleich zur normalen Umgebungsluft reduzierter Sauerstoffgehalt eingestellt und gehalten, wobei der Sauerstoffgehalt in der Raumatmosphäre des Pufferraums niedriger ist als der Sauerstoffgehalt in der Raumatmosphäre des Zielraums. Weiterhin wird zum Reduzieren des Sauerstoffgehalts in der Raumatmosphäre des Zielraums Raumluft aus dem Pufferraum in den Zielraum eingeleitet. Hierbei wird einerseits das Verhältnis zwischen den Raumvolumina des Pufferraums und des Zielraums derart gewählt und andererseits vor dem Einleiten von Raumluft aus dem Pufferraum in den Zielraum der Sauerstoffgehalt in der Raumatmosphäre des Pufferraums im Vergleich zum Sauerstoffgehalt der normalen Umgebungsluft derart reduziert, dass nach dem Einleiten von Raumluft aus dem Pufferraum in den Zielraum der Sauerstoffgehalt in der Raumatmosphäre des Zielraums unter einen vorgegeben Wert sinkt und der Sauerstoffgehalt der Raumatmosphäre des Pufferraums um höchstens 0,15 Vol.-% steigt.

Gemäß einem Aspekt der Erfindung wird während des Einleitens von Raumluft aus dem Pufferraum in den Zielraum und/oder nach dem Einleiten von Raumluft aus dem Pufferraum in den Zielraum zum Kompensieren einer Druckdifferenz einen Druckausgleich zwischen dem Pufferraum und dem Zielraum durchgeführt.

Hierdurch kann verhindert werden, dass ein Über- bzw. Unterdruck im Pufferraum und/oder im Zielraum auftritt, der die Struktur des Pufferraums und/oder des Zielraums beschädigen könnte.

Gemäß einem Aspekt der Erfindung wird der Druckausgleich zwischen dem Pufferraum und dem Zielraum durchgeführt, indem der Pufferraum strömungsmäßig mit dem Zielraum verbunden wird, und indem der Pufferraum und/oder Zielraum strömungsmäßig mit der Außenatmosphäre verbunden werden/wird.

Andererseits ist denkbar, dass der Druckausgleich dadurch realisiert wird, dass der Pufferraum zusätzlich oder stattdessen mit dem Zielraum strömungsmäßig verbunden wird.

Gemäß einem weiteren Aspekt der Erfindung wird kontinuierlich oder zu vorgegebenen Zeiten und/oder Ereignissen in der Raumatmosphäre des Zielraums die Sauerstoffkonzentration gemessen oder andersartig bestimmt, wobei abhängig von dem gemessenen oder andersartig bestimmten Sauerstoffgehalt Raumluft aus dem Pufferraum in den Zielraum eingeleitet wird.

Diese Vorgehensweise ist insbesondere dann von Vorteil, wenn in der Raumluft des Zielraums ein gewisser Sauerstoffgehalt eingestellt und gehalten werden soll. Falls hier eine Abweichung im gewünschten Sauerstoffgehalt in der Raumluft des Zielraums detektiert wird, kann entsprechend Raumluft aus dem Pufferraum in den Zielraum eingeleitet werden oder die Einleitung von Raumluft aus dem Pufferraum in den Zielraum unterbrochen oder verlangsamt werden.

Gemäß einem weiteren Aspekt der Erfindung wird kontinuierlich oder zu vorgegebenen Zeiten und/oder Ereignissen das Vorliegen von Brandkenngrößen in dem Zielraum überwacht, wobei Raumluft aus dem Pufferraum in den Zielraum eingeleitet wird, wenn mindestens eine Brandkenngröße in dem Zielraum erfasst wird, wobei solange Raumluft aus dem Pufferraum in den Zielraum eingeleitet wird, bis der Sauerstoffgehalt in der Raumatmosphäre des Zielraums einen Wert annimmt, der maximal der zur Brandlöschung kritischen Sauerstoffgrenzkonzentration entspricht. Durch diese Vorgehensweise kann ein Brand wirksam detektiert und bekämpft werden.

Gemäß einem weiteren Aspekt der Erfindung wird kontinuierlich oder zu vorgegebenen Zeiten und/oder Ereignissen in der Raumatmosphäre des Pufferraums die Sauerstoffkonzentration gemessen oder andersartig bestimmt, wobei abhängig von dem gemessenen oder andersartig bestimmten Sauerstoffgehalt mit dem der Pufferraum zugeordneten Sauerstoffreduzierungsanlage ein sauerstoffreduziertes Gas oder Gasgemisch der Raumatmosphäre des Pufferraums zugeführt wird.

Hierdurch kann insbesondere erreicht werden, dass der Sauerstoffgehalt im Pufferraum zu keinem Zeitpunkt einen Wert überschreitet, der dazu führen würde, dass eine Brandlöschung bzw. Brandverhütung im Pufferraum nicht mehr gewährleistet ist. Die Sauerstoffreduzierungsanlage wird demgemäß so betrieben, dass im Pufferraum zu jedem Zeitpunkt eine wirksame Brandverhütung bzw. Brandlöschung erreicht wird. Erfindungsgemäß wird dadurch automatisch auch im Zielraum eine wirksame Brandverhütung bzw. Brandbekämpfung ermöglicht.

Die erfindungsgemäße Lösung ermöglicht somit ein hocheffizientes System, in dem nur eine Sauerstoffreduzierungsanlage notwendig ist.

Nachfolgend wird die Erfindung unter Bezugnahme auf die beiliegenden Zeichnungen anhand exemplarischer Ausführungsformen des erfindungsgemäßen Systems zur Sauerstoffreduzierung näher beschrieben.

In den Zeichnungen zeigt:
- Fig. 1:: eine schematische Darstellung einer exemplarischen Ausführungsform des erfindungsgemäßen Systems zur Sauerstoffreduzierung in einem Zielraum;
- Fig. 2:: eine schematische Darstellung einer exemplarischen Ausführungsform des erfindungsgemäßen Systems zur Sauerstoffreduzierung in einem Zielraum mit einem Gebläse;
- Fig. 3:: eine schematische Darstellung einer exemplarischen Ausführungs-form des erfindungsgemäßen Systems zur Sauerstoffreduzierung in einem Zielraum mit einer weiteren Sauerstoffreduzierungsanlage;
- Fig. 4:: eine graphische Darstellung des Verlaufs der Sauerstoffkonzentrationen in einem Zielraum und in einem Pufferraum bei der Einleitung von Raumluft aus dem Pufferraum in den Zielraum mit normaler Atmosphäre; und
- Fig. 5:: eine graphische Darstellung des Verlaufs der Sauerstoffkonzentrationen in einem Zielraum und in einem Pufferraum bei der Einleitung von Raumluft aus dem Pufferraum in den Zielraum mit bereits reduziertem Sauerstoffgehalt.

Nachfolgend werden unter Bezugnahme auf die Darstellungen in den Figuren 1 bis 3 exemplarische Ausführungsformen des erfindungsgemäßen Systems zur Sauerstoffreduzierung in einem Zielraum beschrieben.

In Fig. 1 ist ein Pufferraum 1 dargestellt, welcher beispielsweise ein Volumen von 100.000 bis 600.000 m³ aufweist. Diesem Pufferraum 1 ist ein Zielraum 2 zugeordnet. Bei dem Zielraum 2 kann es sich beispielsweise um einen Technikraum oder einen Kommissionierraum oder ähnlichem handeln. Der Zielraum 2 weist im Vergleich zum Pufferraum 1 ein wesentlich kleineres Raumvolumen auf. Bei diesem Raumvolumen kann es sich beispielsweise um ein Raumvolumen von 1.000 bis 2.000 m³ handeln.

Des Weiteren kann der Zielraum 2 direkt angrenzenden an den Pufferraum 1 angeordnet sein. Der Zielraum 2 kann sich auch innerhalb des Pufferraums 1 befinden oder vom Pufferraum 1 beabstandet angeordnet sein. In jedem Fall allerdings ist erfindungsgemäß eine Einrichtung 3 vorgesehen, welche ausgelegt ist, den Pufferraum 1 mit dem Zielraum 2 derart zu verbinden, dass bedarfsweise Raumluft aus dem Pufferraum 1 in den Zielraum 2 eingeleitet werden kann.

Die Einrichtung 3 kann zu diesem Zweck beispielsweise über eine Verbindung 6 mit dem Pufferraum 1 auf der einen Seite und dem Zielraum 2 auf der anderen Seite verbunden sein. Bei der Verbindung 6 kann es sich beispielsweise um einen Lüftungsschacht oder ähnliches handeln.

Dem Pufferraum 1 ist darüber hinaus eine Sauerstoffreduzierungsanlage 5 zugeordnet. Die Sauerstoffreduzierungsanlage 5 kann innerhalb des Pufferraums 1 angeordnet sein. Des Weiteren kann die Sauerstoffreduzierungsanlage 5 direkt angrenzenden oder beabstandet an den Pufferraum 1 angeordnet sein. In jedem Fall ist die Sauerstoffreduzierungsanlage 5 ausgelegt, den Sauerstoffgehalt im Pufferraum 1 im Vergleich zum Sauerstoffgehalt von normaler Umgebungsluft abzusenken. Diese Absenkung geschieht derart, dass im Pufferraum 1 eine wirksame Brandverhütung bzw. Brandbekämpfung erzielt wird. Der einzustellende Sauerstoffgehalt im Pufferraum 1 hängt stark von den im Pufferraum 1 vorgesehenen Waren bzw. Gütern bzw. Gegenständen ab. Im Regelfall wird eine Sauerstoffkonzentration zwischen 12 bis 18 Vol.-% im Pufferraum 1 eingestellt. Allerdings ist auch denkbar, dass eine niedrigere Sauerstoffkonzentration im Pufferraum 1 eingestellt wird.

Der Sauerstoffgehalt der Raumluft im Pufferraum 1 kann beispielsweise durch einen Sensor 7.1, wie in Fig. 3 gezeigt, gemessen werden. Wenn der Sensor 7.1 registriert, dass der Sauerstoffgehalt der Raumluft im Pufferraum 1 von einem Zielwert abweicht, kann die Sauerstoffreduzierungsanlage 5 derart angesteuert werden, dass der Sauerstoffgehalt entsprechend angepasst wird.

In dem dem Pufferraum 1 zugeordneten Zielraum 2 soll, wie auch im Pufferraum 1, ein Brand wirksam verhindert bzw. bekämpft werden können. Hierzu ist erfindungsgemäß vorgesehen, dass durch die Einrichtung 3 Raumluft aus dem Pufferraum 1 in den Zielraum 2 eingeleitet werden kann. Diese Einleitung kann bedarfsweise erfolgen, wenn im Zielraum 2 ein Brand bekämpft oder verhindert werden soll.

Zu diesem Zweck kann im Zielraum 2 beispielsweise ein Sensor 7 vorgesehen sein, der eine Brandkenngröße im Zielraum 2 detektieren kann. Wenn der Sensor 7 im Zielraum 2 eine Brandgröße detektiert, wird die Einrichtung 3 derart angesteuert, dass Raumluft aus dem Pufferraum 1 in den Zielraum 2 eingeleitet wird.

Erfindungsgemäß ist hierbei vorgesehen, dass das Raumvolumen und die Sauerstoffkonzentration des Pufferraums 1 ein gewisses Verhältnis zum Raumvolumen und zur Sauerstoffkonzentration des Zielraums 2 aufweisen. Dieses Raumvolumen und diese Sauerstoffkonzentration werden so gewählt, dass beim Einleiten von Raumluft aus dem Pufferraum 1 in den Zielraum 2, bis der Sauerstoffgehalt im Zielraum (2) unter einen vorgegebenen Wert sinkt, der Sauerstoffgehalt im Pufferraum 1 um höchstens 0,15 Vol.-% steigt.

Hierbei ist zu beachten, dass der Sauerstoffgehalt im Pufferraum 1 beim Einleiten von Raumluft aus dem Pufferraum 1 in den Zielraum 2 leicht steigt, da während des Einleitens von Raumluft aus dem Pufferraum 1 in den Zielraum 2 Frischluft in den Pufferraum 1 z.B. durch Leckagen an der Raumhülle oder Druckausgleicheinrichtungen zugeführt wird. Dies geschieht, um einen Druckausgleich im Pufferraum 1 herzustellen.

Zu diesem Zweck kann, wie in Fig. 2 gezeigt, eine oder mehrere Druckausgleichs-Einrichtungen 4, 4.1, 4.2 vorgesehen sein. Bei diesen Druckausgleichs-Einrichtungen handelt es sich vorzugsweise um Druckausgleichsklappen. Allerdings sind natürlich andere Einrichtungen denkbar, um einen Druckausgleich im Pufferraum 1 und/oder im Zielraum 2 zu gewährleisten. Wie in Fig. 2 zu sehen, kann eine Druckausgleichs-Einrichtung 4.1 derart dem Pufferraum 1 zugeordnet werden, dass zwischen der Umgebungsluft und der Raumluft im Pufferraum 1 ein Druckausgleich stattfinden kann. Zusätzlich oder stattdessen kann eine Druckausgleichs-Einrichtung 4 zwischen dem Pufferraum 1 und dem Zielraum 2 angeordnet sein, um einen Druckausgleich zwischen der Raumluft im Pufferraum 1 und der Raumluft im Zielraum 2 zu ermöglichen. Zusätzlich oder stattdessen kann eine Druckausgleichs-Einrichtung 4.2 zwischen der normalen Umgebung und dem Zielraum 2 vorgesehen sein, so dass ein Druckausgleich zwischen der normalen Umgebungsluft und der Raumluft im Zielraum 2 ermöglicht wird.

Wenn nun zur Verhinderung oder zum Löschen eines Brandes im Zielraum 2 Raumluft aus dem Pufferraum 1 in den Zielraum 2 eingeleitet wird, kann beispielsweise mittels der Druckausgleichs-Einrichtung 4.1 dem Pufferraum 1 Frischluft zugeführt werden. Diese Frischluft weist im Normalfall einen Sauerstoffgehalt von 21 Vol.-% auf. Dadurch, dass durch die Sauerstoffreduzierungsanlage 5 der Sauerstoffgehalt in der Raumluft des Pufferraums 1 zunächst reduziert war, steigt der Sauerstoffgehalt aufgrund des Einleitens von Frischluft im Pufferraum 1 an. Zu beachten ist, dass beim Einleiten von Raumluft aus dem Pufferraum 1 in den Zielraum 2 so viel Raumluft aus dem Pufferraum 1 in den Zielraum 2 eingeleitet wird, dass im Zielraum 2 eine Sauerstoffkonzentration erreicht werden kann, die der zur Brandlöschung kritischen Sauerstoffgrenzkonzentration entspricht. Hierbei kann es sich um einen Sauerstoffgehalt beispielsweise zwischen 12 bis 18 Vol.-%, vorzugsweise zwischen 13 bis 15,5 Vol.-%, handeln. Auch niedrigere Sauerstoffkonzentrationen sind denkbar.

Die Raumvolumina und die Sauerstoffkonzentration des Pufferraums 1 und des Zielraums 2 sind nun so gewählt, dass beim Einleiten von Raumluft aus dem Pufferraum 1 in den Zielraum 2 der Sauerstoffgehalt im Pufferraum 1 um höchstens 0,15 Vol.-% steigt. Hierbei ist entweder vorgesehen, dass zum Druckausgleich durch die Druckausgleichs-Einrichtung 4.1 Frischluft in den Pufferraum 1 geleitet wird oder durch eine entsprechende Druckausgleichs-Einrichtung 4 die Raumluft des Zielraums 2 wieder zurück in den Pufferraum 1 geleitet wird.

Zum Einleiten von Raumluft aus dem Pufferraum 1 in den Zielraum 2 kommt vorzugsweise ein Ventilator oder ein Gebläse 3 zum Einsatz. Auch ist denkbar, dass zwischen dem Pufferraum 1 und dem Zielraum 2 zu diesem Zweck eine Tür, ein Schott, ein Rolltor oder eine Schleuse vorgesehen ist. Bedarfsweise kann dann diese Tür bzw. das Schott bzw. das Rolltor bzw. die Schleuse geöffnet werden, so dass Raumluft aus dem Pufferraum 1 in den Zielraum 2 strömt. Ein Ventilator oder ein Gebläse hat hierbei den Vorteil, dass schneller Raumluft aus dem Pufferraum 1 in den Zielraum 2 eingeleitet werden kann.

In dem Fall, in dem zum Druckausgleich beim Einleiten von Raumluft aus dem Pufferraum 1 in den Zielraum 2 über die Druckausgleichs-Einrichtung 4.1 Frischluft in den Pufferraum 1 eingeleitet wird, ist vorzugsweise vorgesehen, dass über eine Druckausgleichs-Einrichtung 4.2 im Zielraum 2 ein Druckausgleich durchgeführt wird. Dies ist insbesondere daher von Vorteil, da ansonsten durch das Einleiten von Raumluft aus dem Pufferraum 1 in den Zielraum 2 im Zielraum 2 der Druck stark ansteigen würde und somit die strukturelle Integrität des Zielraums 2 gefährdet werden könnte.

Bei der bisher beschriebenen Vorgehensweise beträgt der Sauerstoffgehalt im Zielraum vor Einleiten von Raumluft aus dem Pufferraum 1 in den Zielraum 2 vorzugsweise 21 Vol.-%. Es ist allerdings auch denkbar, dass der Sauerstoffgehalt im Zielraum 2 dauerhaft abgesenkt wird und lediglich bedarfsweise, insbesondere zur akuten Brandbekämpfung, zusätzlich Raumluft aus dem Pufferraum 1 in den Zielraum 2 eingeleitet wird. Dies ist insbesondere dann von Vorteil, wenn der Sauerstoffgehalt der Raumluft im Pufferraum 1 deutlich niedriger liegt als der dauerhaft reduzierte Sauerstoffgehalt im Zielraum 2. Beispielsweise kann die Sauerstoffkonzentration im Pufferraum 1 14 Vol.-% betragen und im Zielraum 2 18 Vol.-% betragen. Zu diesem Zweck kann dem Zielraum 2 eine weitere Sauerstoffreduzierungsanlage 5.1 zugeordnet sein. Zur Brandbekämpfung kann dann der Sauerstoffgehalt im Zielraum 2 durch Einleiten von Raumluft aus dem Pufferraum 1 in den Zielraum 2 weiter, beispielsweise auf 15,5 Vol.-%, abgesenkt werden. Allerdings kann auch die Sauerstoffreduzierungsanlage 5 genutzt werden, um den Sauerstoffgehalt im Zielraum 2 abzusenken. Außerdem kann der Sensor 7 genutzt werden, um Raumluft aus dem Pufferraum 1 derart in den Zielraum 2 einzuleiten, dass der Sauerstoffgehalt im Zielraum 2 gesenkt wird. Dabei wird dann der Sauerstoffgehalt im Zielraum 2 nicht ganz auf den Sauerstoffgehalt im Pufferraum 1 reduziert, sondern lediglich auf beispielsweise 18 Vol.-% reduziert. Im Brandfall kann dann weitere Raumluft aus dem Pufferraum 1 in den Zielraum 2 eingeleitet werden, um dadurch den Sauerstoffgehalt im Zielraum 2 weiter zu reduzieren.

Die Erfindung ist nicht auf die in den Zeichnungen dargestellten Ausführungsformen des erfindungsgemäßen Systems zur Sauerstoffreduzierung in einem Zielraum beschränkt, sondern ergibt sich aus einer Zusammenschau sämtlicher hierin offenbarter Merkmale.

### Bezugszeichenliste

- 1: Pufferraum
- 2: Zielraum
- 3: Einrichtung (zum bedarfsweisen Einleiten von Raumluft aus dem Pufferraum in den Zielraum)/Ventilator/Gebläse/Tür/Schott/Rolltor/ Schleuse
- 4, 4.1, 4.2: Druckausgleichs-Einrichtung
- 5, 5.1: Sauerstoffreduzierungsanlage
- 6: Verbindung
- 7: Sensor
- 8.1, 8.2: Zugangsöffnung, Beschickungsöffnung

## Patentansprüche

1. System zur Sauerstoffreduzierung in einem Zielraum (2), insbesondere zum Zwecke der Brandbekämpfung oder Brandverhütung, wobei das System folgendes aufweist:
- einen umschlossenen Pufferraum (1), der strömungsmäßig mit dem Zielraum (2) verbindbar oder verbunden ist zum bedarfsweisen Einleiten von zumindest einem Teil der Raumluft des Pufferraumes (1) in den Zielraum (2);
- eine dem Pufferraum (1) zugeordnete Sauerstoffreduzierungsanlage (5) zum Einstellen und Halten eines im Vergleich zur normalen Erdatmosphäre reduzierten Sauerstoffgehaltes in der Raumatmosphäre des Pufferraumes (1) derart, dass der Sauerstoffgehalt in der Raumatmosphäre des Pufferraumes (1) niedriger ist als der Sauerstoffgehalt in der Raumatmosphäre des Zielraumes (2); und
- eine Einrichtung (3) zum bedarfsweisen Einleiten von Raumluft aus dem Pufferraum (1) in den Zielraum (2),
wobei einerseits das Verhältnis zwischen den Raumvolumina des Pufferraumes (1) und des Zielraumes (2) derart gewählt ist und andererseits vor dem Einleiten von Raumluft aus dem Pufferraum (1) in den Zielraum (2) der Sauerstoffgehalt in der Raumatmosphäre des Pufferraums (1) im Vergleich zum Sauerstoffgehalt der normalen Erdatmosphäre derart reduziert ist, dass nach dem Einleiten von Raumluft aus dem Pufferraum (1) in den Zielraum (2) der Sauerstoffgehalt in der Raumatmosphäre des Zielraumes (2) unter einen vorgegebenen Wert sinkt und der Sauerstoffgehalt der Raumatmosphäre des Pufferraumes (1) um höchstens 0,15 Vol.-% steigt, wobei das Raumvolumen des Pufferraumes (1) und das Raumvolumen des Zielraumes (2) ferner derart gewählt sind, dass der Pufferraum (1) deutlich größer als der Zielraum (2) ist.

2. System nach Anspruch 1,
wobei die Einrichtung (3) zum bedarfsweisen Einleiten von Raumluft aus dem Pufferraum (1) in den Zielraum (2) einen mit dem Pufferraum (1) einerseits und dem Zielraum (2) andererseits strömungsmäßig verbundenen oder verbindbaren Ventilator oder Gebläse aufweist.

3. System nach einem der Ansprüche 1 bis 2,
wobei die Einrichtung (3) zum bedarfsweisen Einleiten von Raumluft aus dem Pufferraum (1) in den Zielraum (2) eine Einrichtung zum bedarfsweisen Öffnen einer strömungsmäßig den Pufferraum (1) mit dem Zielraum (2) verbindenden Öffnung, insbesondere Tür, Schott, Rolltor oder Schleuse, aufweist.

4. System nach einem der Ansprüche 1 bis 3,
wobei eine Druckausgleichs-Einrichtung (4, 4.1, 4.2) vorgesehen ist zum Kompensieren einer Druckdifferenz zwischen dem Pufferraum (1) und dem Zielraum (2) infolge des Einleitens von Raumluft aus dem Pufferraum (1) in den Zielraum (2).

5. System nach Anspruch 4,
wobei die Druckausgleichs-Einrichtung (4, 4.1, 4.2) strömungsmäßig sowohl mit dem Pufferraum (1) als auch mit dem Zielraum (2) verbunden oder verbindbar ist; und/oder
wobei die Druckausgleichs-Einrichtung (4, 4.1, 4.2) strömungsmäßig sowohl mit dem Zielraum (2) als auch mit der Außenatmosphäre verbunden oder verbindbar ist; und/oder
wobei die Druckausgleichs-Einrichtung (4, 4.1, 4.2) strömungsmäßig sowohl mit dem Pufferraum (1) als auch mit der Außenatmosphäre verbunden oder verbindbar ist.

6. System nach einem der Ansprüche 1 bis 5,
wobei der vorgegebene Wert der zur Brandlöschung kritischen Sauerstoffgrenzkonzentration entspricht.

7. System nach einem der Ansprüche 1 bis 6,
wobei dem Zielraum (2) eine Sauerstoffreduzierungsanlage (5.1) zugeordnet ist zum Einstellen und Halten eines im Vergleich zur normalen Erdatmosphäre reduzierten Sauerstoffgehaltes in der Raumluft des Zielraums (2).

8. Verfahren zur Sauerstoffreduzierung in einem Zielraum (2), insbesondere zum Zwecke der Brandbekämpfung oder Brandverhütung, wobei das Verfahren die folgenden Verfahrensschritte aufweist:
- in der Raumatmosphäre eines umschlossenen Pufferraums (1), der strömungsmäßig mit dem Zielraum (2) verbindbar oder verbunden ist, wird mit Hilfe einer dem Pufferraum (1) zugeordneten Sauerstoffreduzierungsanlage (5) ein im Vergleich zur normalen Erdatmosphäre reduzierter Sauerstoffgehalt eingestellt und gehalten, wobei der Sauerstoffgehalt in der Raumatmosphäre des Pufferraumes (1) niedriger ist als der Sauerstoffgehalt in der Raumatmosphäre des Zielraumes (2); und
- zum Reduzieren des Sauerstoffgehalts in der Raumatmosphäre des Zielraums (2) wird Raumluft aus dem Pufferraum (1) in den Zielraum (2) eingeleitet,
wobei einerseits das Verhältnis zwischen den Raumvolumina des Pufferraumes (1) und des Zielraumes (2) derart gewählt wird und andererseits vor dem Einleiten von Raumluft aus dem Pufferraum (1) in den Zielraum (2) der Sauerstoffgehalt in der Raumatmosphäre des Pufferraums (1) im Vergleich zum Sauerstoffgehalt der normalen Erdatmosphäre derart reduziert wird, dass nach dem Einleiten von Raumluft aus dem Pufferraum (1) in den Zielraum (2) der Sauerstoffgehalt in der Raumatmosphäre des Zielraumes (2) unter einen vorgegebenen Wert sinkt und der Sauerstoffgehalt der Raumatmosphäre des Pufferraumes (1) um höchstens 0,15 Vol.-% steigt, wobei das Raumvolumen des Pufferraumes (1) und das Raumvolumen des Zielraumes (2) ferner derart gewählt sind, dass der Pufferraum (1) deutlich größer als der Zielraum (2) ist.

9. Verfahren nach Anspruch 8,
wobei während des Einleitens von Raumluft aus dem Pufferraum (1) in den Zielraum (2) und/oder nach dem Einleiten von Raumluft aus dem Pufferraum (1) in den Zielraum (2) zum Kompensieren einer Druckdifferenz ein Druckausgleich zwischen dem Pufferraum (1) und dem Zielraum (2) durchgeführt wird.

10. Verfahren nach Anspruch 9,
wobei der Druckausgleich zwischen dem Pufferraum (1) und dem Zielraum (2) durchgeführt wird, indem der Pufferraum (1) strömungsmäßig mit dem Zielraum (2) verbunden wird, und indem der Pufferraum (1) und/oder der Zielraum (2) strömungsmäßig mit der Außenatmosphäre verbunden werden/wird.

11. Verfahren nach einem der Ansprüche 8 bis 10,
wobei kontinuierlich oder zu vorgegebenen Zeiten und/oder Ereignissen in der Raumatmosphäre des Zielraums (2) die Sauerstoffkonzentration gemessen oder andersartig bestimmt wird, und wobei abhängig von dem gemessenen oder andersartig bestimmten Sauerstoffgehalt Raumluft aus dem Pufferraum (1) in den Zielraum (2) eingeleitet wird.

12. Verfahren nach einem der Ansprüche 8 bis 11,
wobei kontinuierlich oder zu vorgegebenen Zeiten und/oder Ereignissen das Vorliegen von Brandkenngrößen in dem Zielraum (2) überwacht wird, und wobei Raumluft aus dem Pufferraum (1) in den Zielraum (2) eingeleitet wird, wenn mindestens eine Brandkenngröße in dem Zielraum (2) erfasst wird, wobei solange Raumluft aus dem Pufferraum (1) in den Zielraum (2) eingeleitet wird, bis der Sauerstoffgehalt in der Raumatmosphäre des Zielraumes (2) einen Wert annimmt, der maximal der zur Brandlöschung kritischen Sauerstoffgrenzkonzentration entspricht.

13. Verfahren nach einem der Ansprüche 8 bis 12,
wobei kontinuierlich oder zu vorgegebenen Zeiten und/oder Ereignissen in der Raumatmosphäre des Pufferraumes (1) die Sauerstoffkonzentration gemessen oder andersartig bestimmt wird, und wobei abhängig von dem gemessenen oder andersartig bestimmten Sauerstoffgehalt mit der dem Pufferraum (1) zugeordneten Sauerstoffreduzierungsanlage (5) ein sauerstoffreduziertes Gas oder Gasgemisch der Raumatmosphäre des Pufferraumes (1) zugeführt wird.

## Claims

1. A system for reducing oxygen in a target room (2), particularly for the purpose of controlling or preventing fire, wherein the system comprises the following:
- an enclosed buffer space (1) fluidly connectable or connected to the target room (2) for introducing at least a portion of the room air of the buffer space (1) into the target room (2) as needed;
- an oxygen-reducing mechanism (5) allocated to the buffer space (1) for setting and maintaining a reduced oxygen content in the spatial atmosphere of the buffer space (1) compared to the normal earth atmosphere such that the oxygen content in the spatial atmosphere of the buffer space (1) is lower than the oxygen content in the spatial atmosphere of the target room (2); and
- a mechanism (3) for introducing room air from the buffer space (1) into the target room (2) as needed,
wherein the ratio between the spatial volume of the buffer space (1) and the target room (2) is selected on the one hand and the oxygen content in the spatial atmosphere of the buffer space (1) is reduced compared to the oxygen content of normal earth atmosphere prior to the introduction of room air from the buffer space (1) into the target room (2) on the other hand such that the oxygen content in the spatial atmosphere of the target room (2) drops below a predefined value and the oxygen content in the spatial atmosphere of the buffer space (1) rises by no more than 0.15% by volume subsequent the room air from the buffer space (1) having been introduced into the target room (2), wherein the spatial volume of the buffer space (1) and the spatial volume of the target room (2) are further selected such that the buffer space (1) is significantly larger than the target room (2).

2. The system according to claim 1,
wherein the mechanism (3) comprises a fan or blower fluidly connected or connectable to the buffer space (1) on the one side and to the target room (2) on the other for the introducing of room air from the buffer space (1) into the target room (2) when needed.

3. The system according to claim 1 or 2,
wherein the mechanism (3) comprises a device for the as-needed opening of a vent fluidly connecting the buffer space (1) to the target room (2), particularly a door, bulkhead, roll-up door or an air lock, for introducing room air from the buffer space (1) into the target room (2) when needed.

4. The system according to any one of claims 1 to 3,
wherein a pressure-compensating device (4, 4.1, 4.2) is provided to compensate a pressure differential between the buffer space (1) and the target room (2) resulting from the introduction of room air from the buffer space (1) into the target room (2).

5. The system according to claim 4,
wherein the pressure-compensating device (4, 4.1, 4.2) is fluidly connected or connectable both to the buffer space (1) as well as to the target room (2); and/or
wherein the pressure-compensating device (4, 4.1, 4.2) is fluidly connected or connectable both to the target room (2) as well as to the external atmosphere; and/or
wherein the pressure-compensating device (4, 4.1, 4.2) is fluidly connected or connectable both to the buffer space (1) as well as to the external atmosphere.

6. The system according to any one of claims 1 to 5,
wherein the predefined value corresponds to the critical oxygen concentration limit for extinguishing fire.

7. The system according to any one of claims 1 to 6,
wherein an oxygen-reducing mechanism (5.1) is allocated to the target room (2) for setting and maintaining a reduced oxygen content in the room air of the target room (2) in comparison to normal earth atmosphere.

8. A method for reducing the oxygen within a target room (2), particularly for the purpose of controlling or preventing fire, wherein the method comprises the following method steps:
- using an oxygen-reducing mechanism (5) allocated to an enclosed buffer space (1) fluidly connectable or connected to the target room (2) to set and maintain an oxygen content in the spatial atmosphere of the buffer space (1) which is reduced compared to the normal earth atmosphere, wherein the oxygen content in the spatial atmosphere of the buffer space (1) is lower than the oxygen content in the spatial atmosphere of the target room (2); and
- introducing room air from the buffer space (1) into the target room (2) to reduce the oxygen content in the spatial atmosphere of the target room (2),
wherein the ratio between the spatial volume of the buffer space (1) and the target room (2) is selected on the one hand and the oxygen content in the spatial atmosphere of the buffer space (1) is reduced compared to the oxygen content of normal earth atmosphere prior to the introduction of room air from the buffer space (1) into the target room (2) on the other hand such that the oxygen content in the spatial atmosphere of the target room (2) drops below a predefined value and the oxygen content in the spatial atmosphere of the buffer space (1) rises by no more than 0.15% by volume subsequent the room air from the buffer space (1) having been introduced into the target room (2), wherein the spatial volume of the buffer space (1) and the spatial volume of the target room (2) are further selected such that the buffer space (1) is significantly larger than the target room (2).

9. The method according to claim 8,
wherein a pressure equalization occurs between the buffer space (1) and the target room (2) to compensate for a difference in pressure when room air is being introduced from the buffer space (1) into the target room (2) and/or subsequent the introduction of the room air from the buffer space (1) into the target room (2).

10. The method according to claim 9,
wherein the pressure equalization between the buffer space (1) and the target room (2) is realized by the buffer space (1) being fluidly connected to the target room (2) and by the buffer space (1) and/or the target room (2) being fluidly connected to the external atmosphere.

11. The method according to any one of claims 8 to 10,
wherein the oxygen concentration in the spatial atmosphere of the target room (2) is measured or otherwise determined continuously or at predefined times and/or upon predefined events, and wherein room air is introduced from the buffer space (1) into the target room (2) as a function of the measured or otherwise determined oxygen content.

12. The method according to any one of claims 8 to 11,
wherein the target room (2) is monitored for the presence of fire characteristics continuously or at predefined times and/or events, and wherein room air from the buffer space (1) in is introduced into the target room (2) when at least one fire characteristic is detected in the target room (2), wherein room air from the buffer space (1) continues to be introduced into the target room (2) until the oxygen content in the spatial atmosphere of the target room (2) assumes a value which corresponds to the maximum critical oxygen concentration limit for extinguishing fire.

13. The method according to any one of claims 8 to 12,
wherein the oxygen concentration in the spatial atmosphere of the buffer space (1) is measured or otherwise determined continuously or at predefined times and/or upon predefined events, and wherein an oxygen-reduced gas or gas mixture is fed into the spatial atmosphere of the buffer space (1) by the oxygen-reducing mechanism (5) allocated to the buffer space (1) as a function of the measured or otherwise determined oxygen content.

## Revendications

1. Système pour la réduction de l'oxygène dans un local cible (2), en particulier dans le but de la lutte antiincendie ou de la prévention antiincendie, le système comprenant les éléments suivants :
- un local tampon fermé (1) qui est relié ou susceptible d'être relié au local cible (2) en termes d'écoulement pour introduire en cas de besoin au moins une partie de l'air ambiant du local tampon (1) jusque dans le local cible (2) ;
- une installation de réduction d'oxygène (5) associée au local tampon (1) pour établir et pour maintenir dans l'atmosphère ambiante du local tampon (1) une teneur en oxygène réduite par comparaison à l'atmosphère terrestre normale, de telle façon que la teneur en oxygène dans l'atmosphère ambiante du local tampon (1) est plus basse que la teneur en oxygène dans l'atmosphère ambiante du local cible (2) ; et
- un moyen (3) pour injecter en cas de besoin de l'air ambiant hors du local tampon (1) jusque dans le local cible (2),
dans lequel d'une part le rapport entre le volume du local tampon (1) et le volume du local cible (2) est choisi de telle manière, et d'autre part avant d'injecter l'air ambiant depuis le local tampon (1) jusque dans le local cible (2) la teneur en oxygène dans l'atmosphère ambiante du local tampon (1) est réduite par comparaison à la teneur en oxygène de l'atmosphère terrestre normale de telle façon que, après injection de l'air ambiant depuis le local tampon (1) jusque dans le local cible (2) la teneur en oxygène dans l'atmosphère ambiante du local cible (2) diminue jusqu'au-dessous d'une valeur prédéterminée et la teneur en oxygène de l'atmosphère ambiante du local tampon (1) augmente au maximum de 0,15 % en volume, et le volume du local tampon (1) et le volume du local cible (2) sont en outre choisis de telle façon que le local tampon (1) est nettement plus grand que le local cible (2).

2. Système selon la revendication 1,
dans lequel le moyen (3) pour injecter en cas de besoin de l'air ambiant hors du local tampon (1) jusque dans le local cible (2) comprend un ventilateur ou une soufflante relié(e) ou susceptible d'être relié(e) en termes d'écoulement d'une part avec le local tampon (1) et d'autre part avec le local cible (2).

3. Système selon l'une des revendications 1 à 2,
dans lequel le moyen (3) pour injecter en cas de besoin de l'air ambiant hors du local tampon (1) jusque dans le local cible (2) comprend un moyen pour ouvrir en cas de besoin une ouverture, en particulier une porte, une cloison étanche, une porte roulante ou un sas, qui relie en termes d'écoulement le local tampon (1) avec le local cible (2).

4. Système selon l'une des revendications 1 à 3,
dans lequel il est prévu un moyen d'égalisation de pression (4, 4.1, 4.2) pour compenser une différence de pression entre le local tampon (1) et le local cible (2) à la suite de l'injection de l'air ambiant hors du local tampon (1) jusque dans le local cible (2).

5. Système selon la revendication 4,
dans lequel le moyen d'égalisation de pression (4, 4.1, 4.2) est relié ou susceptible d'être relié en termes d'écoulement aussi bien avec le local tampon (1) qu'avec le local cible (2) ; et/ou
dans lequel le moyen d'égalisation de pression (4, 4.1, 4.2) est relié ou susceptible d'être relié en termes d'écoulement aussi bien avec le local cible (2) qu'avec l'atmosphère extérieure ; et/ou dans lequel le moyen d'égalisation de pression (4, 4.1, 4.2) est relié ou susceptible d'être relié en termes d'écoulement aussi bien avec le local tampon (1) qu'avec l'atmosphère extérieure.

6. Système selon l'une des revendications 1 à 5,
dans lequel la valeur prédéterminée correspond à la concentration limite en oxygène critique pour l'extinction d'incendies.

7. Système selon l'une des revendications 1 à 6,
dans lequel une installation de réduction d'oxygène (5.1) est associée au local cible (2) pour établir et pour maintenir dans l'air ambiant du local cible (2) une teneur en oxygène réduite par comparaison à l'atmosphère terrestre normale.

8. Procédé pour la réduction de l'oxygène dans un local cible (2), en particulier dans le but de la lutte antiincendie ou de la prévention antiincendie, le procédé comprenant les étapes suivantes :
- dans l'atmosphère ambiante d'un local tampon fermé (1), qui est relié ou susceptible d'être relié en termes d'écoulement avec le local cible (2), on établit et/ou on maintient une teneur en oxygène réduite par comparaison à l'atmosphère terrestre normale avec l'aide d'une installation de réduction d'oxygène (5) associée au local tampon (1), la teneur en oxygène dans l'atmosphère ambiante du local tampon (1) étant plus faible que la teneur en oxygène dans l'atmosphère ambiante du local cible (2) ; et
- pour réduire la teneur en oxygène dans l'atmosphère ambiante du local cible (2) on injecte de l'air ambiant hors du local tampon (1) jusque dans le local cible (2),
dans lequel d'une part on choisit le rapport entre le volume du local tampon (1) et le volume du local cible (2) de telle façon, et d'autre part avant d'introduire l'air ambiant hors du local tampon (1) jusque dans le local cible (2) on réduit la teneur en oxygène dans l'atmosphère ambiante du local tampon (1) par comparaison à la teneur en oxygène de l'atmosphère terrestre normale de telle façon que, après introduction de l'air ambiant hors du local tampon (1) jusque dans le local cible (2) la teneur en oxygène dans l'atmosphère ambiante du local cible (2) diminue jusqu'au-dessous d'une valeur prédéterminée et la teneur en oxygène de l'atmosphère ambiante du local tampon (1) augmente au maximum de 0,15 % en volume, et le volume du local tampon (1) et le volume du local cible (2) sont en outre choisis de telle façon que le local tampon (1) est nettement plus grand que le local cible (2).

9. Procédé selon la revendication 8,
dans lequel pendant l'introduction de l'air ambiant hors du local tampon (1) jusque dans le local cible (2) et/ou après introduction de l'air ambiant hors du local tampon (1) jusque dans le local cible (2) on effectue une égalisation de pression entre le local tampon (1) et le local cible (2) pour compenser une différence de pression.

10. Procédé selon la revendication 9,
dans lequel l'égalisation de pression entre le local tampon (1) et le local cible (2) est exécutée en reliant le local tampon (1) en termes d'écoulement avec le local cible (2) et en reliant le local tampon (1) et/ou le local cible (2) en termes d'écoulement avec l'atmosphère extérieure.

11. Procédé selon l'une des revendications 8 à 10,
dans lequel on mesure ou on détermine une autre manière soit en continu soit à des instants prédéterminés et/ou lors d'événements prédéterminés la concentration en oxygène dans l'atmosphère ambiante du local cible (2), et dans lequel on injecte de l'air ambiant hors du local tampon (1) jusque dans le local cible (2) en fonction de la teneur en oxygène mesurée ou déterminée d'une autre manière.

12. Procédé selon l'une des revendications 8 à 11,
dans lequel on surveille la présence de la valeur caractéristique d'un incendie dans le local cible (2) soit en continu soit à des instants prédéterminés et/ou lors d'événements prédéterminés, et on injecte de l'air ambiant hors du local tampon (1) jusque dans le local cible (2) lorsqu'on détecte dans le local cible (2) au moins une valeur caractéristique d'un incendie, et on injecte de l'air ambiant hors du local tampon (1) jusque dans le local cible (2) aussi longtemps que la teneur en oxygène dans l'atmosphère ambiante du local cible (2) prend une valeur qui correspond au maximum à la concentration limite en oxygène critique pour l'extinction d'un incendie.

13. Procédé selon l'une des revendications 8 à 12,
dans lequel on mesure ou on détermine d'une autre manière la concentration en oxygène dans l'atmosphère ambiante du local tampon (1) soit en continu soit à des instants prédéterminés et/ou lors d'événements prédéterminés et, en fonction de la teneur en oxygène mesurée ou déterminée d'une autre manière, on introduit dans l'atmosphère ambiante du local tampon (1) un gaz ou un mélange gazeux réduit en oxygène avec l'installation de réduction d'oxygène (5) associée au local tampon (1).
